# EUROPÄISCHE PATENTSCHRIFT

(11) **EP 1 312 100 B1**
(45) Veröffentlichungstag und Bekanntmachung des Hinweises auf die Patenterteilung: **14.03.2007**
(21) Anmeldenummer: 01957680.0
(22) Anmeldetag: 20.08.2001
(51) Int. Cl.: H01H 59/00

(54) **MIKROSCHALTER**
MICROSWITCH
MICROCONTACT

(30) Priorität: 21.08.2000 DE 10040867
(43) Veröffentlichungstag der Anmeldung: 21.05.2003
(73) Patentinhaber: ABB RESEARCH LTD., 8050 Zürich (CH)
(72) Erfinder: STRÜMPLER, Ralf, CH-5412 Gebenstorf (CH)
(74) Vertreter: ABB Patent Attorneys
(86) Internationale Anmeldenummer: PCT/CH2001/000508
(87) Internationale Veröffentlichungsnummer: WO 2002/017342

(56) Entgegenhaltungen:
- EP-A- 1 026 718
- US-A- 5 677 823

## Beschreibung

### TECHNISCHES GEBIET

Bei der Erfindung wird ausgegangen von einem Mikroschalter nach dem Oberbegriff von Patentanspruch 1. Ein solcher Schalter ist auf einem Substrat angebracht und weist eine zum Ein- oder Ausschalten eines Stroms vorgesehene Kontaktanordnung und einen elektrisch betätigbaren Antrieb für ein bewegliches Kontaktstück der Kontaktanordnung auf. Mit dem Antrieb, der beispielsweise elektrostatisch, elektromagnetisch, piezoelektrisch oder thermisch arbeiten kann, wird das bewegliche Kontaktstück von einer Ausschaltstellung in eine Einschaltstellung oder umgekehrt bewegt, wobei ein durch Biegen elastisch verformbarer Kontaktträger für eine Rückstellkraft sorgt.

Der Mikroschalter kann durch bekannten Verfahren der Halbleitertechnologie oder vergleichbare Verfahren der Mikrotechnik hergestellt werden und eignet sich daher besonders zur Integration mit anderen halbleitertechnologischen Einrichtungen, insbesondere integrierten Schaltungen.

Daneben hat der Mikroschalter im Vergleich zu konventionellen elektromagnetischen Schaltern aufgrund der kleinen bewegten Massen außerordentlich schnelle Ansprechzeiten. Gleichzeitig sind die notwendigen Schaltleistungen sehr gering, so daß sich insbesondere bei mehrfacher Verwendung in einer grösseren Schaltung erhebliche Leistungseinsparungen erzielen lassen.

### STAND DER TECHNIK

Mit dem Oberbegriff des Patentanspruchs 1 nimmt die Erfindung auf einen Stand der Technik von Mikroschaltern bezug, wie er beispielsweise in US 5,638,946 A angegeben ist. Ein in Fig.4 dieses Dokuments beschriebener Mikroschalter enthält ein plattenförmig ausgebildetes Substrat, auf dessen Oberfläche die beiden elektrisch leitfähig ausgebildeten Endteile 96a, 96b eines U-förmig gebogenen, flexiblen Kontakträgers befestigt sind. Am Kontaktträger ist elektrisch isoliert ein Brückenkontaktstück 99 angebracht. Auf der Substratoberfläche sind femer zwei feststehende Kontaktstücke 94 und 94' sowie zwei Steuerelektroden 92a und 92b angeordnet. Beim Betrieb dieses Schalters wird an die Steuerelektrode 92a und das Endteil 96a oder an die Steuerelektrode 92b und das Endteil 96b ein elektrisches Feld angelegt, welches den Kontaktträger in Richtung auf die Substratoberfläche verbiegt. Der Brückenkontakt 99 schliesst dann die beiden Kontaktstücke 94, 94' kurz und Strom kann nun vom Kontaktstück 94 über den Brückenkontakt 99 zum Kontaktstück 94' fliessen. Das elektrische Feld hält den Brückenkontakt gegen die Federkraft des Kontaktträgers in der Einschaltstellung. Zum Öffnen des Schalters wird das elektrische Feld durch Änderung der Spannung der Steuerelektrode 92a bzw. 92b reduziert und die Verbiegung des Kontaktträgers unter Trennen der Kontakte wieder rückgängig gemacht. Die vom Antrieb aufgebrachte Kraft ist verhältnismässig gering. Zudem öffnet der Schalter bei einer unbeabsichtigten Schwächung oder bei Ausfall des elektrischen Feldes in unerwünschter Weise.

### DARSTELLUNG DER ERFINDUNG

Die Erfindung, wie sie in den Patentansprüchen definiert ist, löst die Aufgabe, einen Mikroschalter der eingangs genannten Art anzugeben, welcher mit geringem Kraft- und Energieaufwand betrieben werden kann und welcher sich zugleich durch grosse Betriebssicherheit auszeichnet.

Beim Mikroschalter nach der Erfindung ist der an beiden Enden festgesetzte, flexible Kontaktträger parallel zum plattenförmigen Substrat verformbar ausgebildet und weist zwei durch elastische Verformung des Kontaktträgers erreichbare stabile Lagen auf, von denen die eine der Ausschalt- und die andere der Einschaltstellung zugeordnet ist. Ein den Übergang von der Ausschalt- in die Einschaltstellung und umgekehrt von der Einschalt- in die Ausschaltstellung bewirkender Schalterantrieb muss bei einem Schaltvorgang daher lediglich eine vergleichsweise geringe Verformungsenergie aufbringen. Da durch die beiden stabilen Lagen eine sichere Kontaktgabe bzw. eine sichere Kontakttrennung gewährleistet ist, ist auch ohne zusätzliche Sicherungsmittel bzw. ohne zusätzliche Kraft, wie sie etwa durch ein elektrisches Feld hervorgerufen wird, eine hohe Betriebssicherheit des Schalters gewährleistet. Hierbei wird in vorteilhafter Weise ausgenutzt, dass eine der beiden stabilen Lagen durch Einformung eines als symmetrischer Schwingungsbauch ausgebildeten Kontaktträgers bereits bei der Herstellung des Schalters, beispielsweise durch tiefes, reaktives lonenätzen (DRIE), erreicht wird. Zugleich wurde erkannt, dass die andere der beiden stabilen Lagen erreicht werden kann, wenn der symmetrische Schwingungsbauch durch elastische Verformung in einen asymmetrisch ausgebildeten Schwingungsbauch überführt wird. Da der Kontaktträger beim Übergang von der einen in die andere stabile Lage einen relativ grossen Hub ausführt, zeichnet sich eine beim Ausschalten gebildete und durch den Hub definierte Trennstrecke zwischen den geöffneten Kontakten des Schalters durch hohe dielektrische Festigkeit aus.

Ein asymmetrisch ausgebildeter Schwingungsbauch lässt sich erreichen, wenn das feststehende Kontaktstück an der Stelle, an der es das bewegliche Kontaktstück berührt, einen kleineren Abstand von einem der beiden Enden des Kontaktträgers aufweist als von dessen anderem Ende. Zweckmässigerweise sollte hierbei jedoch der Wert einer parallel zur Verbindungsstrecke zwischen den beiden Kontaktträgerenden geführten Lagekoordinate am Ort der Kontaktstelle zwischen dem 0,08- und dem 0,48-fachen der Länge der Verbindungsstrecke liegen, da sonst die Lagestabilität zu stark herabgesetzt wird. Um eine grosse Trennstrecke und damit hohe Spannungsfestigkeit zu erhalten, sollte bei oberhalb der Verbindungsstrecke liegendem, symmetrisch ausgebildetem Schwingungsbauch die Kontaktstelle auf oder unterhalb der Verbindungsstrecke angeordnet sein.

Wird die Trennstelle des Schalters lediglich vom feststehenden und dem beweglichen Kontaktstück begrenzt, so sollte der Kontaktträger zumindest zwischen einem seiner beiden Enden und dem beweglichen Kontaktstück elektrisch leitend ausgebildet sein. Eine zusätzliche Stromzuführung zum beweglichen Kontaktstück kann dann eingespart werden. Ist hingegen das bewegliche Kontaktstück als Brückenkontakt ausgebildet und ist auf dem Substrat ein weiteres feststehendes Kontaktstück angeordnet, welches wie das andere feststehende Kontaktstück in der Einschaltstellung mit dem Brückenkontakt kontaktiert ist, so sollte der Kontaktträger gegenüber dem Substrat bzw. der Brückenkontakt gegenüber dem Kontaktträger elektrisch isoliert sein.

Bei einem besonders betriebssicher ausgebildeten Ausführungsform des Mikroschalters nach der Erfindung weist der Schalterantrieb zwei unabhängig voneinander verschiebbare mechanische Betätigungselemente auf, von denen eines den Kontaktträger beim Einschalten mit einer Kraft beaufschlagt, welche erforderlich ist, um durch elastisches Verformen des Kontaktträgers den Einschaltzustand zu erreichen und das andere den Kontaktträger beim Ausschalten mit einer Kraft beaufschlagt, welche erforderlich ist, um durch elastisches Verformen des Kontaktträgers den Ausschaltzustand zu erreichen. In Verschieberichtung sollte mindestens eines der beiden Betätigungselemente einen spitzen Winkel mit der Tangentialebene im Auflagepunkt dieses Betätigungselements auf dem Kontaktträger bilden. Es kann dann nämlich mit vergleichsweise kleiner Antriebskraft die Verformungsarbeit beim Ein- oder Ausschalten geleistet werden. Ein hierzu besonders geeigneter Antrieb mit grossem Hub bei vergleichsweise geringer Kraft ist ein Antrieb mit zwei elektrostatisch wirkenden Kammstrukturen, von denen je eine mit je einem der beiden Betätigungselemente zusammenwirkt. Ein solcher Antrieb kann zusammen mit der Kontaktträger in wirtschaftlich vorteilhafter Weise, vorzugsweise durch ein lonenätzverfahren, aus dem Substrat herausgearbeitet werden.

### KURZE BESCHREIBUNG DER ZEICHNUNGEN

Die Erfindung wird nachstehend anhand von Ausführungsbeispielen erläutert. Es zeigt:
- Fig. 1: in stark vereinfachter Darstellung eine Kontaktanordnung eines Mikroschalters,
- Fig. 2: in stark vereinfachter Darstellung eine Kontaktanordnung einer ersten Ausführungsform eines Mikroschalters nach der Erfindung,
- Fig. 3: in stark vereinfachter Darstellung eine Kontaktanordnung einer zweiten Ausführungsform eines Mikroschalters nach der Erfindung, und
- Fig. 4: die zweite Ausführungsform des Mikroschalters nach der Erfindung, in der neben der Kontaktanordnung gemäss Fig.3 nun auch ein Antrieb für die Kontaktanordnung stark vereinfacht dargestellt ist.

### WEGE ZUR AUSFÜHRUNG DER ERFINDUNG

In allen Figuren bezeichnen gleiche Bezugszeichen auch gleichwirkende Teile. Die in den Figuren 1 bis 3 dargestellten Kontaktanordnungen von Mikroschaltern sind jeweils mikromaschnell, d.h. durch Auftrag- und Ätzverfahren, aus einem in der Papierebene erstreckten plattenförmigen Substrat herausgearbeitet. Das Substrat ist schichtförmig aufgebaut und weist vergrabene Schichten auf, welche an geeigneten Stellen entfernt werden konnten, um bestimmte Teile des Substrats bewegbar zu gestalten. Analog zu mikroelektronischen Verfahren ist als Strukturmaterial Silizium besonders geeignet, da es bei geeigneter Dotierung je nach Anforderung sowohl elektrisch isolierend als auch elektrisch leitfähig ausgeführt sein kann. Die vergrabenen Schichten werden von SiO₂ gebildet. Bei Verwendung von Silizium auf SiO₂ oder einem anderen Isolator kann dabei auf bekannte SOI (Silicon on Insulator)-Strukturen zurückgegriffen werden, insbesondere, wenn einkristallines Silizium als Baumaterial bevorzugt ist, auf SIMOX-Wafer.

In das Substrat wurde bei allen Kontaktanordnungen ein als Stab oder Blatt ausgebildeter, biegbaren Kontaktträger 1 eingeätzt, welcher mit seinen beiden Enden 2, 3 an zwei Substratstufen 4, 5 befestigt ist. Der Kontaktträger 1 wirkt wie eine Biegefeder und weist eine beim Ätzen erzeugte stabile Lage auf, bei der er nach Art eines symmetrischen (in den Figuren nach oben gerichteteten) Schwingungsbauchs geformt ist. Am Kontaktträger 1 ist ein bewegliches Kontaktstück 6 angebracht, welches in der Einschaltstellung des Schalters ein feststehendes Kontaktstück 7 der Kontaktanordnung elektrisch kontaktiert und in der Ausschaltstellung des Schalters vom feststehenden Kontaktstück 7 getrennt ist. Bei den Kontaktanordnungen nach den Figuren 1 und 2 ist der zwischen dem Ende 2 und dem beweglichen Kontaktstück 6 befindliche Abschnitt des Kontaktträgers 1 elektrisch leitend ausgebildet und ist in die Stufe 4 ein mit dem Ende 2 elektrisch leitend verbundener Stromanschluss 8 eingelagert. Der zweite Stromanschluss der Kontaktanordnung ist direkt mit dem feststehende Kontaktstück 7 verbunden. Bei der Kontaktanordnung nach Fig.3 ist das bewegliche Kontaktstück 6 als elektrisch isoliert im Kontaktträger 1 angeordneter Brückenkontakt ausgebildet bzw. der ganze Kontaktträger 1 ist gegenüber dem Substrat elektrisch isoliert. Auf dem Substrat ist ein weiteres feststehendes Kontaktstück 9 angeordnet. Die beiden Stromanschlüsse der Kontaktanordnung sind jeweils mit einem der beiden feststehenden Kontaktstücke 7, 9 elektrisch leitend verbunden.

Durch einen aus Fig.4 ersichtlichen Antrieb kann der Kontaktträger 1 bei allen drei Kontaktanordnungen substratparallel, d.h. parallel zur Papierebene, biegeelastisch verformt werden. In der nach oben weisenden stabilen Lage des Kontaktträgers sind bei allen drei Kontaktanordnungen die Kontaktstücke 6 und 7 bzw. 6, 7 und 9 voneinander getrennt. Der zugeordnete Mikroschalter befindet sich dann also in seiner Ausschaltstellung. Zum Einschalten wird durch den Antrieb der Kontaktträger 1 mit einer Verformungskraft F beaufschlagt und unter biegeelastischer Verformung solange nach unten geführt bis die Kontakte 6 und 7 bzw. 6 und 7 sowie 6 und 9 einander kontaktieren.

Bei der Kontaktanordnung nach Fig.1 muss der Antrieb nicht nur die Verformungsarbeit aufbringen, sondern muss dann in der in Fig.1 punktiert dargestellten Einschaltstellung während der gesamten Einschaltdauer beständig auch die durch die biegeelastische Verformung des Kontaktträgers 1 hervorgerufene Biegekraft und zusätzlich auch eine die Kontaktstücke zusammenpressende Kontaktkraft aufbringen.

Hingegen wird bei den Ausführungsformen der Kontaktanordnung nach den Figuren 2 und 3 eine (durchgezogen dargestellte) stabile Einschaltstellung erreicht, bei der der Kontaktträger 1 nach Art eines asymmetrisch ausgebildeten Schwingungsbauchs verformt ist (eine der Kontaktanordnung nach Fig.1 entsprechende nichtstabile symmetrische Einschaltstellung ist punktiert dargestellt). Durch die nach Art eines asymmetrisch ausgebildeten Schwingungsbauchs ausgebildete Verformung wird nicht nur eine stabile Lage erreicht, sondern infolge Schnappwirkung zugleich auch Kontaktkraft K, welche beim Ausschalten vom Antrieb wieder aufgehoben werden muss. Die Schnappwirkung wird dadurch erzielt, dass das feststehende Kontaktstück 7 an der Kontaktstelle mit dem beweglichen Kontaktstück 6 einen kleineren Abstand von Ende 2 des Kontaktträgers 1 aufweist als von dessen Ende 3. Um durch Schnappwirkung noch ausreichend hohe Kontaktkraft zu erreichen, sollte der Wert x einer parallel zur Verbindungsstrecke 11 der Länge L zwischen den beiden Kontaktträgerenden 2, 3 geführten Lagekoordinate am Ort der Kontaktstelle 12 der beiden Kontakte 6 und 7 zwischen dem 0,08- und dem 0,48-fachen der Länge L der Verbindungstrecke liegen. Wie aus den Figuren 2 und 3 ersichtlich ist, liegt in der Einschaltposition die Kontaktstelle 12 unterhalb der Verbindungsstrecke 11. Eine für höhere Spannungen ausreichend hohe dielektrische Festigkeit der bei geöffneten Kontakten vorhandenen Kontakttrennstrecke wird so erzielt.

Wie Fig. 4 entnehmbar ist, weist der Antrieb zwei unabhängig voneinander verschiebbare mechanische Betätigungselemente 13, 14 auf, von denen das Betätigungselement 13 den Kontaktträger 1 beim Einschalten mit einer Kraft F beaufschlagt, welche erforderlich ist, um durch elastisches Verformen des Kontaktträgers 1 den Einschaltzustand zu erreichen. Das zweite Betätigungselement 14 beaufschlagt den Kontaktträger 1 beim Ausschalten mit einer Gegenkraft, welche erforderlich ist, um durch elastisches Verformen des Kontaktträgers 1 die Kontaktkraft K aufzuheben und den Ausschaltzustand zu erreichen. Die Verschieberichtung der beiden Betätigungselemente bildet einen spitzen Winkel (α, α' gemäss Fig.4) mit der Tangentialebene im Auflagepunkt dieses Betätigungselements auf dem Kontaktträger. Das Betätigungselement kann dann mit relativ geringer Kraft eine grosse Verformungskraft aufbringen. Beim Ausschalten wird ein Umschnappunkt bereits nach einem kleineren Weg und bei einer kleineren Gegenkraft erreicht als beim Einschalten. Der Mikroschalter kann daher wesentich schneller geöffnet als geschlossen werden.

Der Antrieb weist zwei mit Gleichspannung U, U' beaufschlagbare, elektrostatisch wirkende Kammstrukturen 15, 16 sowie zwei Rückstellfedern 17, 18 auf. Je eine der beiden Kammstrukturen und je eine der beiden Rückstellfedern wirkt mit je einem der beiden Betätigungselemente zusammen. Zum Einschalten wird an die Kammstruktur 15 die Spannung U angelegt. Ein mit dem Betätigungselement 13 verbundener und an der Rückstellfeder 17 beweglich gelagerter Kamm der Kammstruktur 15 wird in einen feststehenden Kamm der Kammstruktur hineingezogen und spannt hierbei die Rückstellfeder 17. Das Betätigungselement 13 verbiegt dabei den Kontaktträger 1 und führt ihn zum Umschnappunkt, von wo aus er das bewegliche Kontaktstück 7 unter Bildung der Kontaktkraft K in die Einschaltstellung einfedert. Die Spannung U kann nun weggenommen werden. Das Betätigungselement 13 wird durch die Rückstellfeder 17 wieder in seine Ausgangslage zurückgeführt und ist für einen neuerlichen Einschaltvorgang bereits. Im entsprechender Weise wird beim Ausschalten ein mit dem Betätigungselement 14 verbundener und an der Rückstellfeder 18 beweglich gelagerter Kamm der Kammstruktur 16 in einen feststehenden Kamm der Kammstruktur 16 hineingezogen und hierbei die Rückstellfeder 18 gespannt. Das Betätigungselement 14 verbiegt dabei den Kontaktträger 1 und führt ihn bis zum Umschnappunkt, von wo aus er in die ursprüngliche Lage zurückfedert.

### BEZEICHNUNGSLISTE

- 1: Kontaktträger
- 2, 3: Enden des Kontaktträgers
- 4,5: Substratstufen
- 6: bewegliches Kontaktstück
- 7, 9: feststehende Kontaktstücke
- 8: Stromanschluss
- 9: Ring
- 11: Verbindungsstrecke
- 12: Kontaktstelle
- 13, 14: Betätigungselemente
- 15, 16: elektrostaische Kammstrukturen
- 17, 18: Rückstellfedern
- α, α': spitze Winkel
- U, U': Gleichspannungen
- L: Streckenlänge
- x: Abstand

## Patentansprüche

1. Mikroschalter mit einem überwiegend plattenförmig ausgebildeten Substrat, einem auf dem Substrat angebrachten feststehenden Kontaktstück (7, 9), einem beweglichen Kontaktstück (6), welches in der Einschaltstellung des Schalters das feststehende Kontaktstück (7, 9) elektrisch kontaktiert und in der Ausschaltstellung des Schalters vom feststehenden Kontaktstück getrennt ist, einem das bewegliche Kontaktstück (6) haltenden, biegbaren Kontaktträger (1), welcher mit zwei Enden (2, 3) am Substrat festgesetzt ist, und einem den Kontaktträger (1) durch elastisches Verformen in die Ein- oder Ausschaltstellung führenden Antrieb, **dadurch gekennzeichnet, dass** der Kontaktträger (1) substratparallel verformbar ist, dass in einer der Ausschaltstellung entsprechenden ersten stabilen Lage der Kontaktträger (1) die Form eines symmetrischen Schwingungsbauchs aufweist, und dass in einer der Einschaltstellung entsprechenden zweiten stabilen Lage der Kontaktträger (1) nach Art eines asymmetrisch ausgebildeten Schwingungsbauchs geformt ist.

2. Mikroschalter nach Anspruch 1, **dadurch gekennzeichnet, dass** das feststehende Kontaktstück (7, 9) an einer Kontaktstelle (12) mit dem beweglichen Kontaktstück (6) einen kleineren Abstand von einem ersten (2) beider Enden (2, 3) des Kontaktträgers (1) aufweist als von dessen zweiten Ende (3).

3. Mikroschalter nach Anspruch 2, **dadurch gekennzeichnet, dass** der Wert (x) einer parallel zur Verbindungsstrecke (11) zwischen den beiden Kontaktträgerenden (2, 3) geführten Lagekoordinate am Ort der Kontaktstelle (12) zwischen dem 0,08- und dem 0,48-fachen der Länge der Verbindungstrecke (11) liegt.

4. Mikroschalter nach Anspruch 3, **dadurch gekennzeichnet, dass** bei oberhalb der Verbindungsstrecke (11) liegendem, symmetrisch ausgebildetem Schwingungsbauch die Kontaktstelle (12) auf oder unterhalb der Verbindungsstrecke (11) angeordnet ist.

5. Mikroschalter nach einem der Ansprüche 1 bis 4, **dadurch gekennzeichnet, dass** der Kontaktträger (1) zumindest zwischen einem seiner beiden Enden (2, 3) und dem beweglichen Kontaktstück (6) elektrisch leitend ausgebildet.

6. Mikroschalter nach einem der Ansprüche 1 bis 4, **dadurch gekennzeichnet, dass** das bewegliche Kontaktstück (6) als Brückenkontakt ausgebildet ist, und dass auf dem Substrat ein weiteres feststehendes Kontaktstück (9) angeordnet ist, welches in der Einschaltstellung mit dem Brückenkontakt kontaktiert ist.

7. Mikroschalter nach einem der Ansprüche 1 bis 6, **dadurch gekennzeichnet, dass** der Antrieb zwei unabhängig voneinander verschiebbare mechanische Betätigungselemente (13, 14) aufweist, von denen ein erstes (13) den Kontaktträger (1) beim Einschalten mit einer Kraft beaufschlagt, welche erforderlich ist, um durch elastisches Verformen des Kontaktträgers (1) den Einschaltzustand zu erreichen und ein zweites (14) den Kontaktträger (1) beim Ausschalten mit einer Kraft beaufschlagt, welche erforderlich ist, um durch elastisches Verformen des Kontaktträgers (1) den Ausschaltzustand zu erreichen.

8. Mikroschalter nach Anspruch 7, **dadurch gekennzeichnet, dass** die Verschieberichtung mindestens eines der beiden Betätigungselemente (13, 14) einen spitzen Winkel (α, α') mit der Tangentialebene im Auflagepunkt dieses Betätigungselements auf dem Kontaktträger (1) bildet.

9. Mikroschalter nach einem der Ansprüche 7 oder 8, **dadurch gekennzeichnet, dass** der Antrieb zwei elektrostatisch wirkende, federbelastete Kammstrukturen (15, 16) aufweist, von denen je eine mit je einem der beiden Betätigungselemente (13, 14) zusammenwirkt.

10. Mikroschalter nach Anspruch 9, **dadurch gekennzeichnet, dass** zumindest der Kontaktträger (1) und/oder der Antrieb vorzugsweise durch ein lonenätzverfahren aus dem Substrat herausgearbeitet sind.

## Claims

1. Microswitch having a substrate which is predominantly in the form of a plate, having a stationary contact piece (7, 9) which is fitted to the substrate, having a moving contact piece (6) which makes electrical contact with the stationary contact piece (7, 9) when the switch is in the switched-on position, and is disconnected from the stationary contact piece when the switch is in the switched-off position, having a flexible contact mount (1) which holds the moving contact piece (6) and is fixed at two ends (2, 3) on the substrate, and having a drive which guides the contact mount (1) to the switched-on or switched-off position by elastic deformation, **characterized in that** the contact mount (1) can be deformed parallel to the substrate, **in that** the contact mount (1) is in the form of a symmetrical oscillation node in a first stable position which corresponds to the switched-off position, and **in that** the contact mount (1) is in the form of an asymmetric oscillation node in a second stable position which corresponds to the switched-on position.

2. Microswitch according to Claim 1, **characterized in that** the stationary contact piece (7, 9) is closer to a first (2) of the two ends (2, 3) of the contact mount (1) at a contact point (12) with the moving contact piece (6) than to its second end (3) .

3. Microswitch according to Claim 2, **characterized in that** the value (x) of a position coordinate, which is guided parallel to the connecting path (11) between the two contact mount ends (2, 3), is located between 0.08 and 0.48 times the length of the connecting path (11) at the location of the contact point (12).

4. Microswitch according to Claim 3, **characterized in that**, when the symmetrical oscillation node is located above the connecting path (11), the contact point (12) is arranged on or underneath the connecting path (11).

5. Microswitch according to one of Claims 1 to 4, **characterized in that** the contact mount (1) is electrically conductive at least between one of its two ends (2, 3) and the moving contact piece (6).

6. Microswitch according to one of Claims 1 to 4, **characterized in that** the moving contact piece (6) is in the form of a bridging contact, and **in that** a further stationary contact piece (9) is arranged on the substrate and makes contact with the bridging contact in the switched-on position.

7. Microswitch according to one of Claims 1 to 6, **characterized in that** the drive has two mechanical operating elements (13, 14) which can move independently of one another, of which a first (13) applies a force to the contact mount (1) on switching on, which force is required in order to reach the switched-on state by elastic deformation of the contact mount (1), and a second (14) applies a force to the contact mount (1) during switching off, which force is required in order to reach the switched-off state by elastic deformation of the contact mount (1).

8. Microswitch according to Claim 7, **characterized in that** the movement direction of at least one of the two operating elements (13, 14) forms an acute angle (α, α') with the tangential plane at the contact point of this operating element with the contact mount (1).

9. Microswitch according to one of Claims 7 or 8, **characterized in that** the drive has two electrostatically acting, spring-loaded comb structures (15, 16), one of which in each case interacts with in each case one of the two operating elements (13, 14).

10. Microswitch according to Claim 9, **characterized in that** at least the contact mount (1) and/or the drive is preferably formed from the substrate by an ion etching process.

## Revendications

1. Microcontact avec un substrat principalement en forme de plaque, une pièce de contact fixe (7, 9) placée sur le substrat, une pièce de contact mobile (6) qui, dans la position connectée de l'interrupteur est en contact électrique avec la pièce de contact fixe (7, 9) et dans la position déconnectée est séparée de la pièce de contact fixe, un porte-contact flexible (1) portant la pièce de contact mobile (6), qui est fixé au substrat par deux extrémités (2, 3), et un entraînement conduisant le porte-contact (1) dans la position connectée ou déconnectée par déformation élastique, **caractérisé en ce que** le porte-contact (1) est déformable parallèlement au substrat, **en ce que**, dans une première position stable correspondant à la position déconnectée, le porte-contact (1) présente la forme d'un ventre de vibration symétrique, et **en ce que**, dans une deuxième position stable correspondant à la position connectée, le porte-contact (1) est déformé à la manière d'un ventre de vibration de forme asymétrique.

2. Microcontact selon la revendication 1, **caractérisé en ce que** la pièce de contact fixe (7, 9) présente, en un point de contact (12) avec la pièce de contact mobile (6), une distance plus petite par rapport à une première (2) des deux extrémités (2, 3) du porte-contact (1) que par rapport à la deuxième extrémité (3) de celui-ci.

3. Microcontact selon la revendication 2, **caractérisé en ce que** la valeur (x) d'une coordonnée de position menée parallèlement à la ligne de raccordement (11) entre les deux extrémités (2, 3) du porte-contact vaut à l'endroit du point de contact (12) entre 0,08 et 0,48 fois la longueur de la ligne de raccordement (11).

4. Microcontact selon la revendication 3, **caractérisé en ce que** le point de contact (12) est disposé sur ou en dessous de la ligne de raccordement (11) lorsque le ventre de vibration de forme symétrique est situé au-dessus de la ligne de raccordement (11).

5. Microcontact selon l'une quelconque des revendications 1 à 4, **caractérisé en ce que** le porte-contact (1) est conducteur de l'électricité au moins entre une de ses deux extrémités (2, 3) et la pièce de contact mobile (6).

6. Microcontact selon l'une quelconque des revendications 1 à 4, **caractérisé en ce que** la pièce de contact mobile (6) se présente sous la forme d'un contact de pont, et **en ce qu'**une autre pièce de contact fixe (9) est disposée sur le substrat et touche le contact de pont dans la position connectée.

7. Microcontact selon l'une quelconque des revendications 1 à 6, **caractérisé en ce que** l'entraînement comprend deux éléments d'actionnement mécaniques (13, 14) déplaçables indépendamment l'un de l'autre, dont un premier (13) sollicite le porte-contact (1) lors de l'enclenchement avec une force qui est nécessaire pour atteindre l'état connecté par déformation élastique du porte-contact (1) et un deuxième (14) sollicite le porte-contact (1) lors du déclenchement avec une force, qui est nécessaire pour atteindre l'état déconnecté par déformation élastique du porte-contact (1).

8. Microcontact selon la revendication 7, **caractérisé en ce que** la direction de déplacement d'au moins un des deux éléments d'actionnement (13, 14) forme un angle aigu (α, α') avec le plan tangent au point d'application de cet élément d'actionnement sur le porte-contact (1).

9. Microcontact selon l'une des revendications 7 ou 8, **caractérisé en ce que** l'entraînement comporte deux structures de peignes (15, 16) à action électrostatique, sollicitées par des ressorts, dont chacune coopère avec un des deux éléments d'actionnement (13, 14).

10. Microcontact selon la revendication 9, **caractérisé en ce qu'**au moins le porte-contact (1) et/ou l'entraînement est usiné dans le substrat de préférence par un procédé de gravure ionique.
